# EUROPÄISCHE PATENTSCHRIFT

(11) **EP 0 161 415 B1**
(45) Veröffentlichungstag und Bekanntmachung des Hinweises auf die Patenterteilung: **19.10.1988**
(21) Anmeldenummer: 85103047.8
(22) Anmeldetag: 16.03.1985
(51) Int. Cl.: B65H 29/00, B65H 29/66

(54) **Einrichtung zum Bilden eines gewendelten Stapels aus kontinuierlich in einem Schuppenstrom anfallenden Flächengebilden**
Device for forming a coiled stack of overlapping flat articles falling from a continuous stream
Dispositif de formation d'une pile en hélice à partir d'un courant d'articles plans se chevauchant

(30) Priorität: 19.04.1984 CH 1984/84; 21.09.1984 CH 4533/84
(43) Veröffentlichungstag der Anmeldung: 21.11.1985
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- CH-A- 592 562
- DE-A- 2 518 374

## Beschreibung

Die vorliegende Erfindung betrifft eine Einrichtung gemäss dem Oberbegriff des Patentanspruches 1.

Eine solche Einrichtung ist beispielsweise aus der Offenlegungsschrift DE-A-2 518 374 (IPC B 65 H, offengelegt am 11. Dezember 1975), welche im wesentlichen mit der Patentschrift US-A-4.274.623 inhaltsgleich ist, bekannt. Mit der bekannten Einrichtung lassen sich aus den Flächengebilden - auch wenn diese in sehr rascher Folge anfallen - stabile, gewendelte Stapel erzeugen, deren Fassungsvermögen dasjenige herkömmlicher, im wesentlichen quaderförmiger Stapel um ein Vielfaches übersteigt. Ein weiterer Vorteil der gewendelten Stapel beruht darauf, dass im Stapel selbst die Schuppenformation, wenn auch deformiert, erhalten bleibt, was beim Abbau des Stapels ermöglicht, die Schuppenformation unmittelbar wieder herzustellen.

Allerdings werden die mit der bekannten Einrichtung herstellbaren Stapel vergleichsweise sehr hoch, so dass deren Handhabung, beispielsweise deren innerbetrieblicher Transport und Einlagerung, erschwert ist. Ausserdem genügt das Fassungsvermögen der mit der bekannten Einrichtung hergestellten Stapel, deren Höhe natürlich durch betriebliche Gegebenheiten begrenzt ist, noch nicht, um beispielsweise den grössten Teil einer Auflage von Vorprodukten einer Zeitung bzw. einer Zeitschrift aufzunehmen.

Es ist daher ein Zweck der Erfindung, eine Einrichtung der eingangs genannten Art zu schaffen, die gestattet, gewendelte Stapel herzustellen, deren Inhalt an einzelnen Flächengebilden bei gleicher Stapelhöhe jenen der mit der bekannten Einrichtung hergestellten Stapel übersteigt. Zu diesem Zweck weist die vorgeschlagene Einrichtung die im Kennzeichen des Patentanspruches 1 definierten Merkmale auf.

Durch das periodische Verändern der Distanz zwischen der Drehachse des Stapelträgers und dem Auslauf des Förderers entsteht somit ein Stapel, bei der jede Windung der Wendel (Wendelwindung) ihrerseits aus einer abwechselnd von innen nach aussen und von aussen nach innen verlaufenden Spirale mit vorzugsweise mehreren Windungen (Spiralwindungen) besteht.

Dadurch wird der Stapel zwar in seinem Durchmesser grösser, in seiner Höhe jedoch bedeutend geringer, während sein Inhalt an einzelnen Flächengebilden zugleich vergrössert ist.

Merkmale bevorzugter Ausführungsformen der vorgeschlagenen Einrichtung sind den abhängigen Ansprüchen zu entnehmen.

Ausführungsbeispiele der vorgeschlagenen Einrichtung sind nachstehend anhand der Zeichnung näher beschrieben. Es zeigt:
Fig. 1 eine schematische und vereinfachte Seitenansicht einer Ausführungsform der vorgeschlagenen Einrichtung,
Fig. 1A eine analog zu Fig. 1 dargestellte Ausführungsvariante,
Fig. 2 eine vereinfachte Draufsicht auf die Einrichtung gemäss den Fig. 1 und 1A, wobei gestrichelt der Umriss der in der obersten Wendelwindung erzeugten Spirale angedeutet ist, und
Fig. 3 + 4 Ausführungsvarianten des Auslaufes des Förderers, die die Relativlage der einzelnen Flächengebilde in bezug aufeinander im Stapel im Vergleich zu Fig. 1 oder Fig. 1A ändern.

Der in Fig. 1, 1 A und 2 dargestellten Einrichtung 10 werden Flächengebilde, hier Zeitungen 11, mittels eines nur schematisch angedeuteten Einzelförderers 12 zugeführt. Der Einzelförderer 12 ist beispielsweise in der Patentschrift CH-A-592.562, die weitgehend inhaltsgleich mit der Patentschrift US-A-3.955.667 ist, beschrieben, so dass sich hier eine eingehendere Beschreibung erübrigt, zumal vom Einzelförderer 12 nur sein Abgabeende 13 dargestellt ist. Die am Abgabeende 13 freigegebenen Zeitungen 11 gelangen auf ein Uebergabeband 14, das gleichsinnig und im wesentlichen mit derselben Geschwindigkeit wie jene des Einzelförderers 12 angetrieben ist. Wie der Fig. 1 und 1 A zu entnehmen ist, bildet sich auf' dem Uebergabeband 14 aus den Zeitungen 11 ein Schuppenstrom aus, in welchem die vorlaufende Kante jeder Zeitung deren Bund oder Falz ist, der die nachlaufende Kante (Blume) der vorangehenden Zeitung überlappt.

Die vom Uebernahmeband 14 anfallenden Zeitungen gelangen, die Schuppenformation beibehaltend, auf einen Förderer 15, dessen förderaktives Trum von einer Umlenkrolle 16 zunächst in derselben Richtung wie das Uebergabeband 14, dann um eine Umlenkschiene 17 vertikal nach unten, um eine weitere Umlenkrolle 18 wieder horizontal von rechts nach links (in Fig. 1 und 1A) verläuft und schliesslich an dem durch eine weitere Umlenkrolle 19 gebildeten Auslauf 20 endet. Das leere, rücklaufende Trum des Förderers 15 führt von der Umlenkrolle 19 über eine in der Nähe der Umlenkrolle 18 angeordnete Rolle 21 vertikal nach unten, um eine Antriebsrolle 22 herum und von da aus vertikal noch oben um eine weitere Umlenkrolle 23 und wieder zur Umlenkrolle 16.

Die Umlenkrollen 18 und die Rolle 21 sind an einem Gestell 24 gelagert, von welchem Gestell auch ein die Umlenkrolle 19 am Auslauf 20 tragender Ausleger (nicht dargestellt) ausgeht. Darüberhinaus ist das Gestell 24 vertikal geführt verschiebbar, entspricht also diesbezüglich dem anhand Fig. 3A der DE-A-25 18 374.8 mit der Bezugsziffer 58 beschriebenen Hilfsgestell. Die vertikalen Führungsschienen für das Gestell 24 sind nicht dargestellt. Zur Höhenverstellung des Gestells 24 sind an diesem die beiden Enden einer Kette 25 befestigt, die um eine obere Umlenkrolle 26 und um eine untere Antriebsrolle 27 geführt ist. Die Antriebsrolle 22 für den Förderer 15 ist über eine Kette 28 mit einer Antriebseinheit 29 verbunden, deren Drehzahl (bei der Ausführungsform der Fig. 1) in noch zu beschreibender und gesteuerter Weise stufenlos veränderbar ist. Die Antriebsrolle 27 ist über eine Kette 30 an eine reversierbare Antriebseinheit 31 gekoppelt, deren Ansteuerung noch zu beschreiben sein wird.

Beide Antriebseinheiten 29, 31 sind auf einer Plattform 32 montiert, die am unteren Ende einer vertikalen Säule 33 seitlich absteht und an dieser befestigt ist. Die Säule 33 ist bei 34, 35 und 36 drehbar gelagert. Am oberen Ende der Säule 33 ist an dieser ein Ausleger 37 befestigt, wobei sich zwischen diesem und der Plattform 32 die nicht gezeigten, vertikalen Führungsschienen für das Gestell 24 erstrecken. Im Ausleger 37 ist auch ein Anpressband 38 montiert, das vor allem dazu dient, die Zeitungen 11 auf dem zwischen der Umlenkschiene 17 und der Umlenkrolle 18 verlaufenden vertikalen Abschnitt des förderaktiven Trums des Förderers 15 anzudrücken. Da dieser Abschnitt des förderaktiven Trums von veränderlicher Länge ist, läuft das Anpressband um eine Längenausgleichsvorrichtung. Wie der Fig. 1 und 1A zu entnehmen ist, verläuft das Band 38 um die mit dem Gestell 24 vertikal verschiebbare Umlenkrolle 18, sodann um eine im Ausleger 37 fest, jedoch drehbar gelagerte Rolle 39, von da aus um eine erste Umlenkrolle 40, um eine zweite Umlenkrolle 41, um eine dritte Umlenkrolle 42 und schliesslich um eine grössere, oberhalb des Anfangsbereiches des förderaktiven Trums des Förderers 15 angeordnete vierte Umlenkrolle 43. Während die Rollen 39, 41 und 43 fest jedoch drehbar im Ausleger 37 gelagert sind, sind die Rollen 40, 42 drehbar in einem gegen die Wirkung einer Gasfeder 44 horizontal im Ausleger 37 verschiebbaren Rollengestell 45 gelagert. Das Rollengestell 45 lässt sich bis zu der gestrichelt in Fig. 1 und 1 A dargestellten Lage verschieben und gibt dadurch soviel Länge des Anpressbandes 38 frei, als erforderlich ist, um der Abwärtsbewegung des Gestelles 24 zu folgen, während bei dessen Aufwärtsbewegung die Gasfeder 44 für eine Verkürzung der aktiven Länge des Anpressbandes 38 sorgt.

Unter dem Auslass 20 des Förderers 15 befindet sich ein Stapelträger 46 in Form eines Drehtisches. An seiner Unterseite ist der Stapelträger 46 mit in gleichmässigen Umfangsabständen angeordneten Laufrollen 47 und mit seitlich wirksamen Führungsrollen 48 versehen, die auf einer eine Kreisbahn beschreibenden, im Querschnitt L-förmigen Führungsschiene 49 abgestützt bzw. durch diese geführt sind. Soweit im wesentlichen die für die Ausführungsformen der Fig. 1 und 1A gemeinsame Konstruktion.

Bei der Ausführungsform der Fig. 1 ist in der Mitte der Unterseite des Stapelträgers 46 ein Kettenrad 50 montiert, das über eine Kette 51 mit einer ortsfest angeordneten Antriebseinheit 52 gekoppelt ist, deren Drehzahl - wie noch zu beschreiben sein wird - auf gesteuerte Weise stufenlos veränderbar ist und die den Stapelträger 46 im Sinne des Pfeiles 53 um die Achse 54 in Drehung versetzt.

Gemäss Fig. 1 und 1A ist die Oberseite des Stapelträgers 46 eben und dient zur Aufnahme des in Fig. 1 und 1A mit seinem Umriss in voller Höhe gezeichneten Stapels 55, der aus den vom Förderer 15 zugeführten Zeitungen 11 hergestellt wurde. Wie bereits erwähnt, ist sowohl die Plattform 32 mit den Antriebseinheiten 29, 31 und dem Ausleger 37 mit samt dem Förderer 15 und dem Anpressband 38 sowie dem Gestell 24 mit der Säule 33 verdrehbar bzw. verschwenkbar. Zu diesem Zweck sitzt auf der Säule 33 im Bereich deren unteren Endes ein Zahnrad 56, das mit dem Abtriebsritzel 57 eines Winkelgetriebes 58 kämmt, an das ein reversierbarer Motor 59, beispielsweise ein Stopp-Motor oder ein Schrittmotor, angeflanscht ist. Das Uebersetzungsverhältnis zwischen dem Ritzel 57 und dem Zahnrad 56 ist so gewählt, dass das Ritzel 57 bei der vorgesehenen Verdrehung der Säule 33 in der einen und in der anderen Richtung um einen durch den begrenzten Schwenkwinkel des Förderers 15 (vgl. Fig. 2) gegebenen Drehwinkel weniger als eine Umdrehung ausführt. Damit lässt sich aus der jeweiligen Verdrehungslage des Ritzels 57 auch die momentane Verdrehungslage der Säule 33 eindeutig herleiten. Daher ist das Ritzel 57 drehfest mit einer Kurvenscheibe 60 verbunden, deren Stellung durch einen ortsfest angeordneten elektrischen Signalgeber 61, beispielsweise ein Potentiometer, abgetastet wird.

Am Gestell 24 ist schliesslich eine nur schematisch angedeutete, an ihrem Ende ein frei drehbares Rad 62 tragende Schwinge 63 angelenkt, die die momentane Höhe des Stapels 55 abtastet. Die Schwinge 63 betätigt einen elektrischen Höhengeber 64, der seinerseits über eine Leitung 65 und einen Reversierschalter 66 die Antriebseinheit 31 für die Höhenverstellung des Gestells 24 in der einen oder anderen Drehrichtung einschaltet oder aber stillsetzt. Am Ende des Einzelförderers 12 ist ein Geschwindigkeitsgeber 67, z. B. ein Tachogenerator, angeordnet, der die Fördergeschwindigkeit des Einzelförderers 12 erfasst.

Die Drehgeschwindigkeit des Stapelträgers 46 wird vorzugsweise der Fördergeschwindigkeit des Einzelförderers 12 angepasst. Deshalb gelangt in Fig. 1 das Signal des Geschwindigkeitsgebers 67 über eine Leitung 68 an eine Führungssteuerschaltung 69, die ihrerseits über eine Steuerleitung 70 die Antriebseinheit 52 ansteuert und deren Drehzahl bestimmt. Bei konstanter Fördergeschwindigkeit des Einzelförderers 12 ist in Fig. 1 auch die Drehzahl des Stapelträgers 46 konstant.

Dagegen ist die Umfangsgeschwindigkeit des Stapelträgers 46 in der Nähe seines Umfanges erheblich grösser als in der Nähe seiner Drehachse 54. Dies bedeutet, dass die vom Auslauf 20 abgelegte Schuppenformation im Bereich des Umfanges des Stapelträgers in dem Sinne gelockert (gestreckt) wird, als der Abstand aufeinanderfolgender Flächengebilde (Schuppenabstand) vergrössert wird. Im Bereich der Drehachse 54 wird dagegen die Schuppenformation gestaucht, d. h. der Schuppenabstand wird verkleinert.

Um diese Veränderung der Schuppenabstände nach Massgabe des jeweiligen Abstandes des auslaufes 20 von der Achse 54 nicht dem Zufall zu überlassen, ist in Fig. 1 die Antriebseinheit 29 für den Förderer 15 über eine Steuerleitung 71 an eine zweite Führungssteuerschaltung 72 gekoppelt, die die Drehzahl der Antriebseinheit 29 bestimmt. An den Eingang der Führungssteuerschaltung 72 gelangt über eine Leitung 73 das Signal des Positionsgebers 61 als Führungsgrösse, während einem weiteren Eingang der Schaltung 72 über eine Leitung 74 das Signal des Geschwindigkeitsgebers 67 als Störgrösse zugeführt wird. Damit ist die Drehgeschwindigkeit der Antriebseinheit 29 sowohl vom momentanen Abstand des Auslaufes 20 von der Drehachse 54 als auch von der Fördergeschwindigkeit des Einzelförderers 12 abhängig und im Zuge der Beförderung auf dem Förderer 15 wird in kontrollierter Weise der Schuppenabstand auf die gewünschte Weise eingestellt, bevor der Schuppenstrom über den Auslauf 20 auf den Stapel 55 abgelegt wird:

Es wurde bereits gesagt, dass je näher der Auslauf 20 sich bei der Achse 54 befindet, desto geringer der Schuppenabstand wird. Dementsprechend wird aber die Dicke des abgelegten Schuppenstromes grösser. Das Umgekehrte spielt sich ab, bei grösserem Abstand des Auslaufes 20 von der Achse 54. Dies würde dazu führen, dass die Oberseite des in Bildung begriffenen Stapels 55 sehr bald kegelstumpfförmig würde. Um dies zu verhüten, sind bei der in Fig. 1 beschriebenen Ausführungsform folgende Massnahmen getroffen. Der reversierbare Motor 59, der den Förderer 15 um die Säule hin und her verschwenkt, ist bezüglich Drehzahl und Drehrichtung oder - falls es sich um einen Schrittmotor handelt - bezüglich Schrittfolge und Schrittrichtung von einer besonderen, programmierten Führungssteuerschaltung 75 über eine Leitung 76 angesteuert. Dieser Führungssteuerschaltung wird über eine Leitung 77 das Signal des Positionsgebers 61 als Führungsgrösse und über eine Leitung 78 das Signal des Geschwindigkeitsgebers 67 als Störgrösse zugeführt. Die Führungssteuerschaltung ist nun so programmiert (gegebenenfalls über einen gesonderten Programmgeber 80), dass der Motor 59 in beiden Drehrichtungen um so langsamer dreht bzw. eine um so langsamere Schrittfolge ausführt, je weiter der Auslauf 20 von der Achse 54 entfernt ist und umgekehrt. Dies führt dazu, wie mit der spiralförmigen gestrichelten Linie 79 in Fig. 2 angedeutet, dass sich die einzelnen Spiralwindungen ein und derselben Wendelwindung seitlich um so mehr überlappen, je weiter der Auslauf 20 von der Drehachse 54 entfernt ist und um so weniger, je näher der Auslauf 20 an die Achse 54 zu liegen kommt. Damit ist einigermassen Gewähr dafür geboten, dass die obere Fläche des sich bildenden Stapels 55 im wesentlichen eben bleibt.

Bei der Ausführungsform der Fig. 1A greift an der Unterseite des Stapelträgers 46 auch ein Reibrad 150 an, das am freien Ende eines an der Plattform 32 verankerten Auslegers 151 drehbar gelagert ist. Das Reibrad 150 ist über zwei Ketten 152 formschlüssig mit der Antriebsrolle 22 antriebsverbunden. Damit ist die Umfangsgeschwindigkeit des Reibrades 150 stets strikte proportional - oder bei entsprechenden Uebersetzungsverhältnissen - sogar gleich wie die Fördergeschwindigkeit des Förderers 15.

Daraus ergibt sich, dass das Reibrad 150 den Stapelträger 46 und den darauf sich bildenden Stapel 55 im Sinne des Pfeiles 53 um die lotrechte Drehachse 54 antreibt. Wie sich noch zeigen wird, hängt aber die Drehzahl, mit der der Stapelträger 46 angetrieben ist, von der momentanen Lage des Auslaufes 20 und damit des Reibrades 150 bezüglich der Drehachse 54 ab.

Der am Ende des Einzelförderers 12 vorhandene Geschwindigkeitsgeber 67, beispielsweise ein Tachogenerator, der die Fördergeschwindigkeit des Einzelförderers 12 erfasst, steuert über in Fig. 1A nicht dargestellte Mittel die Drehzahl des Motors 29 bzw. passt diese der Fördergeschwindigkeit des Einzelförderers 12 an.

Da nun das Reibrad 150 sich periodisch und synchron mit dem Auslauf 20 der Drehachse 54 des Stapelträgers 46 nähert und wieder entfernt, ist in Fig. 1A die Drehzahl des Stapelträgers 46 variabel. Diese Drehzahl ist umso höher, je kleiner der Abstand des Reibrades 150 von der Drehachse 54 ist und umgekehrt. Auf jeden Fall ist die momentane Umlaufgeschwindigkeit des Stapelträgers 46 bzw. des Stapels 55 an der unmittelbar unter dem Auslauf 20 des Förderers 15 liegenden Stelle der Fördergeschwindigkeit des letzteren angepasst. Damit wird erreicht, dass in Fig. 1A der Abstand zwischen aufeinanderfolgenden Zeitungen 11, der sogenannte « Schuppenabstand im Stapel 55 konstant bleibt, und zwar unabhängig davon, ob die Schuppenformation im . Bereich des Umfanges des Stapelträgers oder in der Nähe seiner Drehachse auf den Stapel 55 abgelegt wird.

Gegebenenfalls kann der Motor 59 von einem Programmgeber (in Fig. 1A nicht dargestellt) angesteuert sein, der dafür sorgt, dass je Umdrehung des Stapelträgers 46 die Säule 33 um einen solchen Winkel verdreht wird, dem auf der Höhe des Auslaufes 20 ein Kreisbogen entspricht, dessen Länge etwa gleich gross oder etwas kleiner ist, wie das quer zur Förderrichtung des Förderers 15 gemessene Formatmass der angelieferten Zeitungen 11.

Bei der Ausführungsform der Fig. 1A entfallen somit die Steuerschaltungen 69, 72 und 75 der Fig. 1.

In der in Fig. 2 dargestellten, schematischen Draufsicht der Einrichtung gemäss Fig. 1 und 1A ist mit der gestrichelten Linie 79 der Umriss einer Spirale des Stapels angegeben, die ihrerseits einer Windung des gewendelten Stapels 55 entspricht.

Bei den in Fig. 1 und Fig. 1A dargestellten Ausführungsformen bildet (in Umlaufrichtung 53 des Stapels gesehen) der Falz (Bund) jeder Zeitung deren vorlaufende Kante, die über die nachlaufende Kante (Blume) der vorangehenden Zeitung zu liegen kommt. Diese Formation kann je nach der Art und Weise und durch welche Mittel der Stapel 55 wieder abgebaut wird, nicht die günstigste sein. In Fig. 3 und 4 sind zwei Möglichkeiten angedeutet, wie der Auslauf 20 gestaltet werden kann, um auf dem sich bildenden Stapel 55 eine andere Formation zu erreichen. Gemäss Fig. 3 ist im Anschluss an die Umlenkrolle 19 und im Abstand von dieser ein Anschlag 81 angeordnet und unter der Umlenkrolle 19 ist ein kurzes, gegenläufig angetriebenes Anschlussband 82 vorhanden, das unmittelbar über dem nun in Richtung des Pfeiles 53' umlaufenden Stapel 55 endet. Dabei treffen die die Umlenkrolle 19 verlassenden Zeitungen zunächst mit ihrem Falz auf den Anschlag 81 auf und fallen danach auf das gegenläufige Anschlussband 82. Auf diesem ist die vorlaufende Kante jeder Zeitung die Schnittkante oder Blume und diese kommt über den Falz der vorangehenden Zeitung zu liegen.

Bei der Fig. 4 schliesst an die Umlenkrolle 19 eine im Sinne des Pfeiles 83 angetriebene Walze 84 an. Die Walze 84 bildet zusammen mit einem diese teilweise umschlingenden, endlosen Anpressband 85 einen um einen Kreisbogen von etwa 180° beschreibenden Förderspalt, der den die Umlenkrolle 19 verlassenden Schuppenstrom aufnimmt und diesen um 180° nach unten wendet. Auch hier ist, in Umlaufrichtung 53' (Fig. 4) des Stapels 55 gesehen, der Falz jeder Zeitung deren vorlaufende Kante, die jedoch nicht über, sondern unter die nachlaufende Kante der vorangehenden Zeitung zu liegen kommt.

Anstelle der Schwenkbewegung des Förderers 15 um die Säule 33 kann auch eine geradlinige, hin und her gehende Verschiebung des Auslaufes 20 des Förderers 15 vorgesehen sein.

## Patentansprüche

1. Einrichtung zum Bilden eines gewendelten Stapels (55) aus kontinuierlich in einem Schuppenstrom anfallenden Flächengebilden (11), insbesondere Druckereiprodukten, mit einem unter dem Auslauf (20) eines Förderers (15) für den Schuppenstrom angeordneten, um eine aufrecht stehende Drehachse (54) rotierend angetriebenen Stapelträger (46), wobei der Stapelträger (46) und zumindest der Auslauf (20) des Förderers (15) in bezug aufeinander höhenverstellbar sind, dadurch gekennzeichnet, dass Mittel (56, 57, 58, 59) vorgesehen sind, um den Auslauf (20) des Förderers (15) und die Drehachse (54) des Stapelträgers (46) in bezug aufeinander periodisch einander zu nähern und voneinander zu entfernen.

2. Einrichtung nach Patentanspruch 1, bei der die Drehachse (54) des Stapelträgers (46) ortsfest ist, und der im Auslauf (20) endende Endabschnitt des Förderers (15) tangential zu zur Drehachse (54) des Stapelträgers (46) konzentrischen Kreisen verläuft, dadurch gekennzeichnet, dass zu- . mindest der Endabschnitt des Förderers (15) um eine zur Drehachse (54) des Stapelträgers (46) im wesentlichen parallele Schwenkachse (33) hin und her verschwenkbar ist.

3. Einrichtung nach Patentanspruch 2, dadurch gekennzeichnet, dass Mittel (67, 69 ; 150, 151) vorgesehen sind, um die Drehzahl des Stapelträgers (46) in Abhängigkeit des Abstandes zwischen dem Auslauf (20) des Förderers (15) und der Drehachse (54) des Stapelträgers zu verändern.

4. Einrichtung nach den Patentansprüchen 2 oder 3, dadurch gekennzeichnet, dass die Schwenkachse durch eine drehbar gelagerte Säule (33) gebildet ist, deren oberes Ende den Förderer (15) trägt und die an einen reversierbaren Motor (59) gekoppelt ist, der die Säule (33) um einen begrenzten Drehwinkel periodisch hin und her verdreht.

5. Einrichtung nach den Patentansprüchen 3 oder 4, dadurch gekennzeichnet, dass Antriebseinheiten (29 ; 31) für den Förderer (15) und für die Höhenverstellung des Auslaufs (20) mit der Säule (33) mitverschwenkbar angeordnet sind.

6. Einrichtung nach Patentanspruch 5, dadurch gekennzeichnet, dass an der Säule (33) eine Plattform (32) befestigt ist, die die Antriebseinheiten (29 ; 31) trägt.

7. Einrichtung nach Patentanspruch 4, dadurch gekennzeichnet, dass der reversierbare Motor (59) über ein formschlüssiges Uebersetzungsgetriebe (58, 57, 56) an die Säule (33) gekoppelt ist, wobei das Untersetzungsverhältnis zwischen einem der Glieder (57) des Untersetzungsgetriebes (58, 57, 56) und der Säule (33) derart gewählt ist, dass für den begrenzten Drehwinkel der Säule (33) das genannte Glied (57) weniger als eine Umdrehung ausführt.

8. Einrichtung nach Patentanspruch 4, dadurch gekennzeichnet, dass ein Positionsgeber (60, 61) vorgesehen ist, der die momentane Verschwenklage der Säule (33) erfasst.

9. Einrichtung nach den Patentansprüchen 7 und 8, dadurch gekennzeichnet, dass der Positionsgeber eine am Glied (57) des Untersetzungsgetriebes (58, 57, 56) befestigte Kurvenscheibe (60) aufweist, welche an einen ortsfest angeordneten, elektrischen Signalgeber (61), beispielsweise an ein Potentiometer, gekoppelt ist.

10. Einrichtung nach den Patentansprüchen 1 oder 2, mit einem dem Förderer (15) vorge$chalte- ten Einzelförderer (12), dadurch gekennzeichnet, dass ein die Fördergeschwindigkeit des Einzelförderers (12) erfassender Geber (67), beispielsweise ein Tachogenerator, vorgesehen ist, der über eine Führungssteuerung (72) die Antriebsgeschwindigkeit des Förderers (15) und über eine weitere Führungssteuerung (69) die Drehgeschwindigkeit des Stapelträgers (46) steuert.

11. Einrichtung nach den Patentansprüchen 8 und 10, dadurch gekennzeichnet, dass die die Antriebsgeschwindigkeit des Förderers (15) steuernde Führungssteuerung (72) zusätzlich an den Positionsgeber (60, 61) gekoppelt ist, um die genannte Antriebsgeschwindigkeit zusätzlich in Abhängigkeit vom Abstand zwischen dem Auslauf (20) des Förderers (15) und der Drehachse (54) des Stapelträgers (46) zu verändern.

12. Einrichtung nach den Patentansprüchen 4, 8 und 10, dadurch gekennzeichnet, dass der reversierbare Motor (59) über eine dritte Führungssteuerung (75) angesteuert ist, die ihrerseits an den Positionsgeber (60, 61) und an den die Fördergeschwindigkeit des Einzelförderers (12) erfassenden Geber (67) gekoppelt ist.

13. Einrichtung nach Patentanspruch 12, dadurch gekennzeichnet, dass der reversierbare Motor (59) ein Schrittmotor ist, und dass die dritte Führungssteuerung (75) zusätzlich an einen die Schrittfolge und Schrittfrequenz bestimmenden Programmgeber (80) gekoppelt ist.

14. Einrichtung nach einem der Patentansprüche 1 bis 13, dadurch gekennzeichnet, dass der Auslauf des Förderers (15) mit einer die anfallende Schuppenformation um 180° nach unten umlenkenden Einrichtung (81, 82 ; 84, 85) versehen ist.

15. Einrichtung nach den Patentansprüchen 4 und 7, dadurch gekennzeichnet, dass der Antrieb des Stapelträgers (46) ein an dessen Unterseite reibschlüssig angreifendes Antriebselement (150) aufweist, das synchron zum Endabschnitt des Förderers (15) zur Drehachse (54) des Stapelträgers (46) hin und von dieser weg verschiebbar ist.

16. Einrichtung nach Patentanspruch 15, dadurch gekennzeichnet, dass das untere Ende der Säule (33) einen das Antriebselement (150) tragenden Ausleger (151) trägt.

17. Einrichtung nach einem der Patentansprüche 15 oder 16, dadurch gekennzeichnet, dass das Antriebselement (150) und der Förderer (15) über eine formschlüssige Kraftübertragung (152, 22, 28) miteinander antriebsverbunden sind.

18. Einrichtung nach den Patentansprüchen 4 und 16, dadurch gekennzeichnet, dass an der Säule (33) eine mit dieser verschwenkbare Plattform (32) befestigt ist, auf der ein sowohl den Förderer (15) als auch das Antriebselement (150) des Stapelträgers (46) antreibender Motor (29) montiert ist.

19. Einrichtung nach Patentanspruch 18, dadurch gekennzeichnet, dass auf der Plattform (32) ein weiterer Motor (31) für die Höhenverstellung des Anlaufes (20) des Förderers (15) angeordnet ist, der nach Massgabe der Höhe des Stapels (55) ein- und ausschaltbar ist.

20. Einrichtung nach Patentanspruch 16, dadurch gekennzeichnet, dass ein reversierbarer Motor (59) über ein formschlüssiges Untersetzungsgetriebe (58, 57, 56) an die Säule (33) gekoppelt ist, wobei das Untersetzungsverhältnis zwischen einem der Glieder (57) des Untersetzungsgetriebes (58, 57, 56) und der Säule (33) derart gewählt ist, dass für den begrenzten Drehwinkel der Säule (33) das genannte Glied (57) weniger als eine Umdrehung ausführt.

21. Einrichtung nach Patentanspruch 20, dadurch gekennzeichnet, dass ein Positionsgeber (60, 61) vorgesehen ist, der die momentane Verschwenklage der Säule (33) erfasst.

22. Einrichtung nach den Patentansprüchen 20 und 21, dadurch gekennzeichnet, dass der Positionsgeber eine am Glied (57) des Untersetzungsgetriebes (58, 57, 56) befestigte Kurvenscheibe (60) aufweist, welche mit ortsfest angeordneten, elektrischen Signalgebern (61), beispielsweise Mikroschaltern, zusammenwirkt, welche den reversierbaren Motor (59) umsteuern.

## Claims

1. An apparatus for forming a helical stack (55) out of flat products (11) continuously arriving in a lapped flow, printed products in particular, with a stack carrier (46), arranged beneath the outlet (20) of a conveyor (15) for the lapped flow, driven in rotation around a vertical axis of rotation (54), the stack carrier (46) and at least the outlet (20) of the conveyor (15) being adjustable in height with respect to each other, characterised in that provision is made for means (56, 57, 58, 59) to move the outlet (20) of the conveyor (15) and the axis of rotation (54) of the stack carrier (46) periodically towards each other and away from each other.

2. An apparatus according to claim 1, wherein the axis of rotation (54) of the stack carrier (46) is stationary and the end sector of the conveyor (15) ending in the outlet (20) runs tangentially to circles concentric to the axis of rotation (54) of the stack carrier (46), characterised in that at least the end sector of the conveyor (15) can be swivelled to and fro around a swivelling axis (33) which is essentially parallel to the axis of rotation (54) of the stack carrier (46).

3. An apparatus according to claim 2, characterised in that provision is made for means (67, 69 ; 150, 151) to alter the speed of rotation of the stack carrier (46) in accordance with the distance between the outlet (20) of the conveyor (15) and the axis of rotation (54) of the stack carrier.

4. An apparatus according to claims 2 or 3, characterised in that the swivelling axis is formed by a rotatably mounted column (33) whose upper end carries the conveyor (15) and which is connected to a reversible motor (59) which periodically rotates the column (33) to and fro around a limited angle of rotation.

5. An apparatus according to claims 3 or 4, characterised in that arrangements are made for drive units (29 ; 31) for the conveyor (15) and for the height adjustment of the outlet (20) which are capable of swivelling with the column (33).

6. An apparatus according to claim 5, characterised in that a platform (32) is fixed on the column (33) which carries the drive unit (29 ; 31).

7. An apparatus according to claim 4, characterised in that the reversible motor (59) is connected via a positive reduction gear (58, 57, 56) to the column (33), the reduction ratio between one of the elements (57) of the reduction gear (58, 57, 56) and the column (33) being chosen in such a way that the above mentioned element (57) executes less than one revolution for the limited angle of rotation of the column (33).

8. An apparatus according to claim 4, characterised in that provision is made for a position indicator (60, 61) which ascertains the respective swivel position of the column (33).

9. An apparatus according to claims 7 and 8, characterised in that the position indicator has a cam disc (60) secured on the element (57) of the reduction gear (58, 57, 56) which is connected to a stationary electric signal generator (61), for example, to a potentiometer.

10. An apparatus according to claims 1 or 2 with an individual conveyor (12) preceding the conveyor (15), characterised in that provision is made for a sensor (67) ascertaining the conveying speed of the individual conveyor (12), a tachogenerator for example, which controls the drive speed of the conveyor (15) via a guidance control circuit (72) and the speed of rotation of the stack carrier (46) via a further guidance control circuit (69).

11. An apparatus according to claims 8 and 10, characterised in that the guidance control circuit (72) controlling the drive speed of the conveyor (15) is additionally connected to the position indicator (60, 61), in order to modify the above mentioned drive speed additionally in accordance with the distance between the outlet (20) of the conveyor (15) and the axis of rotation (54) of the stack carrier (46).

12. An apparatus according to claims 4, 8 and 10, characterised in that the reversible motor (59) is controlled by a third guidance control circuit (75), which, for its part, is connected to the position indicator (60, 61) and to the sensor (67) ascertaining the conveying speed of the individual conveyor (12).

13. An apparatus according to claim 12, characterised in that the reversible motor (59) is a stepping motor and that the third guidance control circuit (75) is additionally connected to a programme transmitter (80) determining the step sequence and step frequency.

14. An apparatus according to claims 1 to 13, characterised in that the outlet of the conveyor (15) is provided with a device (81, 82; 84, 85) deflecting the arriving lap formation downwards by 180°.

15. An apparatus according to claims 4 and 7, characterised in that the drive for the stack carrier (46) has a drive element (150) frictionally engaging on its bottom which is displaceable synchronously with the end section of the conveyor (15) towards the axis of rotation (54) of the stack carrier (46) and away therefrom.

16. An apparatus according to claim 15, characterised in that the lower end of the column (33) carries an arm (151) carrying the drive element (150).

17. An apparatus according to claims 15 or 16, characterised in that the drive element (150) and the conveyor (15) have their drive interconnected via a positive force transmission (152, 22, 28).

18. An apparatus according to claims 4 and 16, characterised in that on the column (33), there is secured a platform (32) which can be swivelled with the latter, whereon a motor (29) driving both the conveyor (15) and the drive element (150) of the stack carrier (46) is mounted.

19. An apparatus according to claim 18, characterised in that a further motor (31) is arranged on the platform (32) for the outlet (20) of the conveyor (15) which can be switched on and off according to the criterion of the height of the stack (55).

20. An apparatus according to claim 16, characterised in that a reversible motor (59) is connected via a positive reduction gear (58, 57, 56) to the column (33), the reduction ratio between one of the elements (57) of the reduction gear (58, 57, 56) and the column (33) being chosen in such a way that the above mentioned element (57) executes less than one revolution for the limited angle of rotation of the column (33).

21. An apparatus according to claim 20, characterised in that provision is made for a position indicator (60, 61) which ascertains the respective swivel position of the column (33).

22. An apparatus according to claims 20 and 21, characterised in that the position indicator has a cam disc (60) fastened on the element (57) of the reduction gear (58, 57, 56), which cooperates with stationary electric signal generators, for example, microswitches, which reverse the reversible motor (59).

## Revendications

1. Dispositif pour la formation d'une pile héli- coidale (55) à partir de produits plan (11) amenés en continu dans un courant en écailles, en particulier de produits d'imprimerie, avec un support de pile (46) disposé au-dessous de la sortie (20) d'un transporteur (15) pour le courant en écailles et entraîné en rotation autour d'un axe de rotation vertical (54), le support de pile (46) et au moins la sortie (20) du transporteur (15) pouvant être réglés en hauteur l'un par rapport à l'autre, caractérisé en ce qu'il comprend des moyens (56, 57, 58, 59) pour rapprocher et éloigner périodiquement la sortie (20) du transporteur (15) et l'axe de rotation (54) du support de pile (46) l'un par rapport à l'autre.

2. Dispositif selon la revendication 1 dans lequel l'axe de rotation (54) du support de pile (46) est fixe et la section d'extrémité du transporteur (15) qui se termine à la sortie (20) est dirigée tangentiellement à des cercles concentriques par rapport à l'axe de rotation (54) du support de pile (46), caractérisé en ce qu'au moins la section d'extrémité du transporteur (15) peut être pivotée alternativement autour d'un axe de pivotement (33) sensiblement parallèle à l'axe de rotation (54) du support de pile (46).

3. Dispositif selon la revendication 2, caractérisé en ce qu'il comprend des moyens (67, 69 ; 150, 151) pour modifier la vitesse de rotation du support de pile (46) en fonction de la distance entre la sortie (20) du transporteur (15) et l'axe de rotation (54) du support de pile.

4. Dispositif selon l'une des revendications 2 ou 3, caractérisé en ce que l'axe de pivotement est constitué par une colonne (33) montée de manière tournante dont l'extrémité supérieure porte le transporteur (15) et qui est couplée avec un moteur réversible (59) qui fait tourner la colonne (33) périodiquement et alternativement d'un angle de rotation limité.

5. Dispositif selon l'une des revendications 3 ou 4, caractérisé en ce que les groupes d'entraînement (29 ; 31) pour le transporteur (15) et pour le réglage en hauteur de la sortie (20) sont montés de façon à pouvoir pivoter avec la colonne (33).

6. Dispositif selon la revendication 5, caractérisé en ce que sur la colonne (33) est fixée une plate-forme (32) qui porte les groupes d'entraînement (29 ; 31).

7. Dispositif selon la revendication 4, caractérisé en ce que le moteur réversible (59) est couplé, par l'intermédiaire d'un démultiplicateur à engagement positif (58, 57, 56), avec la colonne (33), le rapport de démultiplication entre l'un des organes (57) du démultiplicateur (58, 57, 56) et la colonne (33) étant choisi de telle façon que l'organe (57) précité effectue moins d'un tour pour l'angle de rotation limité de la colonne (33).

8. Dispositif selon la revendication 4, caractérisé en ce qu'il comprend un capteur de position (60, 61) qui détecte la position de rotation momentanée de la colonne (33).

9. Dispositif selon t'une des revendications 7 et 8, caractérisé en ce que le capteur de position comprend un disque à came (60) fixé sur l'organe (57) du démultiplicateur (58, 57, 56), qui est couplé avec un transmetteur de signaux électrique (61) monté de manière fixe, par exemple un potentiomètre.

10. Dispositif selon l'une des revendications 1 ou 2, avec un transporteur individuel (12) monté en amont du transporteur (15), caractérisé en ce qu'il comprend un capteur (67), par exemple une génératrice tachymétrique, qui détecte la vitesse de transport du transporteur individuel (12) et commande, par l'intermédiaire d'un circuit de commande (72), la vitesse d'entraînement du transporteur (15) et, par l'intermédiaire d'un circuit de commande supplémentaire (69), la vitesse de rotation du support de pile (46).

11. Dispositif selon l'une des revendications 8 ou 10, caractérisé en ce que le circuit de commande (72) contrôlant la vitesse d'entraînement du transporteur (15) est couplé, en plus, avec le capteur de position (60, 61 ) pour permettre une variation supplémentaire de ladite vitesse d'entraînement en fonction de la distance entre la sortie (20) du transporteur (15) et l'axe de rotation (54) du support de pile (46).

12. Dispositif selon l'une quelconque des revendications 4, 8 et 10, caractérisé en ce que le moteur réversible (59) est commandé par l'intermédiaire d'un troisième circuit de commande (75) qui est couplé à son tour avec le capteur de position (60, 61) et le capteur (67) qui détecte la vitesse de transport du transporteur individuel (12).

13. Dispositif selon la revendication 12, caractérisé en ce que le moteur réversible (59) est un moteur pas à pas, et que le troisième circuit de commande (75) est couplé, en plus, avec un générateur de programme (80) qui détermine la séquence et la fréquence des pas.

14. Dispositif selon l'une quelconque des revendications 1 à 13, caractérisé en ce que la sortie du transporteur (15) est munie d'un dispositif (81, 82 ; 84, 85) qui dévie la formation en écailles amenée de 180° vers le bas.

15. Dispositif selon l'une des revendications 4 et 7, caractérisé en ce que l'entraînement du support de pile (46) comprend un élément d'entraînement (150) agissant par friction sur la face inférieure dudit support de pile, qui peut être rapproché et éloigné de l'axe de rotation (54) du support de pile (46), en synchronisme avec la section terminale du transporteur (15).

16. Dispositif selon la revendication 15, caractérisé en ce que l'extrémité inférieure de la colonne (33) porte un bras (151) qui supporte l'élément d'entraînement (150).

17. Dispositif selon l'une des revendications 15 ou 16, caractérisé en ce que l'élément d'entraînement (150) et le transporteur (15) sont reliés en entraînement par l'intermédiaire d'un mécanisme de transmission à engagement positif (152, 22, 28).

18. Dispositif selon l'une des revendications 4 et 16, caractérisé en ce que sur la colonne (33) est fixée une plate-forme (32) pouvant pivoter avec celle-ci, sur laquelle est monté un moteur de commande (29) qui entraîne aussi bien le transporteur (15) que l'élément d'entraînement (150) du support de pile (46).

19. Dispositif selon la revendication 18, caractérisé en ce que sur la plate-forme (32) est monté un autre moteur (31) pour le réglage en hauteur de la sortie (20) du transporteur (15), qui peut être mis en marche et arrêté selon la hauteur de la pile (55).

20. Dispositif selon la revendication 16, caractérisé en ce qu'un moteur réversible (59) est couplé, par l'intermédiaire d'un démultiplicateur à engagement positif (58, 57, 56), avec la colonne (33), le rapport de démultiplication entre les organes (57) du démultiplicateur (58, 57, 56) et la colonne (33) étant choisi de telle façon que ledit organe (57) effectue moins d'un tour pour un angle de rotation limité de la colonne (33).

21. Dispositif selon la revendication 20, caractérisé en ce qu'il comprend un capteur de position (60, 61) qui détecte la position de rotation momentanée de la colonne (33).

22. Dispositif selon l'une des revendications 20 et 21, caractérisé en ce que le capteur de position comprend un disque à came (60) fixé sur l'organe (57) du démultiplicateur (58, 57, 56), qui coopère avec des transmetteurs de signaux électriques (61), par exemple des microrupteurs, lesquels commutent le moteur réversible (59).
